# EUROPÄISCHE PATENTSCHRIFT

(11) **EP 0 111 143 B1**
(45) Veröffentlichungstag und Bekanntmachung des Hinweises auf die Patenterteilung: **27.07.1988**
(21) Anmeldenummer: 83110850.1
(22) Anmeldetag: 29.10.1983
(51) Int. Cl.: E21C 35/18, E21C 35/22, E21D 9/10

(54) **Gedämpft geführter Rundschaftmeissel**
Core bit with damped guided cylindrical shank
Trépan à queue cylindrique à guidage amorti

(30) Priorität: 13.11.1982 DE 3242137
(43) Veröffentlichungstag der Anmeldung: 20.06.1984
(73) Patentinhaber: VOEST-ALPINE Aktiengesellschaft, A-4020 Linz (AT)
(72) Erfinder: Ketterer, Klaus, D-4150 Krefeld (DE)
(74) Vertreter: Schulte, Jörg, Dipl.-Ing.

(56) Entgegenhaltungen:
- EP-A- 0 010 534
- EP-A- 0 060 827
- DE-A- 2 932 511
- GB-A- 2 077 813
- GB-A- 2 092 205
- US-A- 4 302 053

## Beschreibung

Die Erfindung betrifft einen Rundschaftmeißel, insbesondere für Teilschnittmaschinen des Berg-und Tunnelbaus, der aus einem auswechselbar in einem Meißelhalter drehbar befestigen Schaft mit einer an der Spitze des Schaftes außerhalb des Meißelhalters angeordneten Hartmetallschneide besteht, wie im Oberbegriff des Anspruchs 1 erläutert.

Bekannterweise sind die Schrämköpfe von Teilschnitt-Vortriebsmaschinen von Gewinnungsmaschinen und anderen schneidend arbeitenden Maschinen, insbesondere im Berg- und Tunnelbau, der Bauindustrie und anderen Industrien mit Meißeln bestückt, die in auf den Schneidköpfen festgeschweißten Meißelhaltern auswechselbar montierbar sind. Allgemein unterscheidet man bei den Schneidmeißeln zwischen Flach- und Rundschaftmeißeln.

Zur Erzielung eines gleichmäßigen Verschleißes an der konisch zulaufenden Schneidkante sind Rundschaftmeißel innerhalb der Meißelhalter drehbar angeordnet. Der Runschaftmeißel ist in dem Meißelhalter derart einsetzbar, daß er sowohl über seinen Umfang als auch in Richtung seiner Längsachse gegenüber dem Meißelhalter ein gewisses Spiel aufweist, das eine Drehung erlaubt.

Dieser konstruktiv vorgegebene, notwendige Bewegungsspielraum hat jedoch auch Nachteile. Da der Meißel infolge der Drehbewegung des Schneidkopfes etwa jede Sekunde erneut in das Gestein eingreift, ist der Meißel einer hohen Anzahl starker Schläge augesetzt. Diese Schläge beanspruchen den Werkstoff des Meißels überaus stark, oft über die Grenze seiner Festigkeit hinaus. Des weiteren schlägt der Meißel seinerseits bei jeder Umdrehung des Kopfes auf den Meißelhalter und zwar sowohl auf den oberen Rand als auch über Biegekräfte auf die Innenwand des Meißelhalters. Aufgrund dieser Einflüsse macht sich ein Verschleiß bemerkbar, der sich in Deformationen oder Brüchen von Meißelhaltern und Meißeln äußert. Der Bruch eines Meißelhalters setzt den Wirkungsgrad des Schneidkopfes stark herab, wogegen bei einer Deformation des Meißelhalters der Meißel festsetzt und in kürzester Zeit verschleißt.

Der durch Festsetzen eines Meißels verursachte hohe Verschleiß kann auch dadurch auftreten, daß feines Gesteinsmehl in den Ringspalt zwischen Meißelschaft und Meißel eindringt, dort brikettiert und schließlich die Reibung so weit vergrößert, daß eine Drehung des Meißels ausgeschlossen wird.

Ein weiteres Problem bei der Verwendung von Schneidmeißeln ergibt sich durch die mit Wasser zu erzielende Kühlung. Um das Wasser auf die heißen Flächen aufspritzen zu können, muß es unter hohem Druck bis dicht an die zu kühlenden Flächen gedrückt und von dort durch Düsen auf das Gestein bzw. den Meißel gespritzt werden.

Üblicherweise wird der erforderliche Druck durch Hochdruckpumpen erzeugt. Neben Hochdruckpumpen sind entsprechende Hochdruckschläuche oder -leitungen sowie aufwendige Dichtungen erforderlich, um das hochgespannte Wasser durch entsprechende Düsen zu verspritzen (siehe EP-A-0010534).

Unter Berücksichtigung des auf die Meißel einwirkenden und oben beschriebenen Verschleißes sowie im Hinblick auf die Schwierigkeiten, die hinsichtlich des erforderlichen Hochdruckwasser zu bewältigen sind, stellt sich die Erfindung die Aufgabe, einen Rundschaftmeißel zu schaffen, der sich bei dem ständig wiederholenden Eingriff in das Mineral dem dadurch beeinflußten Verschließ in hohem Maße entziehen kann und der darüberhinaus in Abhängigkeit seines Eingriffes im Gestein automatisch mit dem erforderlichen Hochdruckwasser zur Kühlung versorgt wird.

Diese Aufgabe wird durch die Merkmale des kennzeichnenden Teils des Anspruchs 1 gelöst.

Im Rahmen der Erfindung erweist es sich als besonders vorteilhaft, daß der Meißelhalter am unteren Ende mittels eines Stopfens verschließbar und der Meißelschaft im Meißelhalter mittels eines Klemmelementes und einer Führung verschiebbar ausgebildet sind, wobei dem zwischen Stopfen und Schaftende vorgesehenen Hohlraum über mit einem Rückschlagventil versehene Kanäle Wasser zugeführt wird, welches bei Eingriff des Meißels mit dem zu schneidenden Mineral über Leitungen und Düsen als Hochdruckwasser verspritzt wird.

Weiterhin erweist es sich im Rahmen der Erfindung als besonders vorteilhaft, daß der Meißel mit einer den Schaft außerhalb des Meißelhalters mindestens teilweise umgebenden, als Hülse ausgebildeten, Hartmetallschneide versehen ist, wobei in dem Schaft zentral angeordnet ein in eine Düse übergehender Wasserkanal mit einem Überdruckventil vorgesehen ist.

Weitere Vorteile der Erfindung sind in den Unteransprüchen näher beschrieben.

Die Verformung und das Brechen von Meißelhaltern hat man bisher dadurch versucht zu verhindern, daß in die Meißelhalter Hülsen auch aus hochfestem Stahl eingeschrumpft worden sind. Darüberhinaus werden hochfeste Stahlhülsen mit dem über den Meißelhalter hinausgreifenden Kragen verwendet, die sich in den Meißelhaltern drehen können, während sich der Meißel wiederum in der Hülse dreht. Mit dieser Konstruktion wird gleichzeitig versucht, das Festsetzen der Meißel durch eindringenden Gesteinsstaub zu verhindern.

Der technische Fortschritt der Erfindung ist im wesentlichen darin begründet, daß die Dämpfung eine Anpassung an den Eingriff in das Mineral erlaubt und somit die bisherigen Schlagwirkungen in großem Umfang mindert. Gleichzeitig wird jedoch die dem Meißel durch Dämpfung entzogene Energie dazu benutzt, das mit niedrigem Druck zugeführte Wasser auf Hochdruck zu spannen. In Abhängigkeit von den Ausführungen der verwendeten Rundschaftmeißel spült das Hochdruckwasser auch den zwischen Meißelschaft und Meißelhalterung befindlichen Ringspalt von Gesteinsmehl frei bzw. wird über zusätzliche Düsen zur Kühlung verdüst. Durch die Verbindung der Dämpfung des Rundschaftmeißels und die damit verbundene Schaffung von Hochdruckwasser wird eine gezieltere Kühlung und die Einsparung von unnötig viel verdüstem Wasser geschaffen.

Mehrere Ausführungsbeispiele der Erfindung sind in den Zeichnungen dargestellt und werden im folgenden näher erläutert. Es zeigen :
Fig. 1 eine teilweise und schematisiert wiedergegebene Ansicht eines Meißelhalters mit einem hülsenartig ausgebildeten Rundschaftmeißel,
Fig. 2 eine teilweise und schematisierte Ansicht eines Meißelhalters und der Verwendung eines herkömmlichen Rundschaftmeißels und
Fig. 3 eine teilweise geschnittene Ansicht eines Meißelhalters unter Verwendung eines röhrenartig geformten Rundschaftmeißels mit hülsenartig ausgebildeter Schneide.

Das in Fig. 1 schematisiert angedeutete Ausführungsbeispiel zeigt einen in einem Meißelhalter 4 gelagerten Meißel 1, der mit seinem gegenüber der Schneide einen geringeren Durchmesser aufweisenden Schaft 3 in axialer Richtung in dem Meißelhalter 4 verschiebbar gelagert ist. Der Mei- Bel 1 ist als Rundschaftmeißel ausgebildet, wobei die Schneide 2 als Hülse 20 geformt ist.

Der Schaft 3 des Meißels. 1 ist mit einem Klemmelement 6 versehen, in den Meißelhalter 4 einsetzbar und aufgrund der ringartigen Führung 7 über die Länge der Führung 7 verschiebbar.

Das untere Ende des Meißelhalters 4 ist mit Hilfe eines Stopfens 5 verschlossen ausgebildet. Der in einem Schraubenkopf 14 endende Stopfen 5 wird mit Hilfe eines Gewindes 15 in das untere Ende des Meißelhalters 4 eingeschraubt.

In den dargestellten Ausführungsbeispielen wird das zur Kühlung erforderliche Wasser unter Leitungsdruck von beispielsweise 10 bar über den im Meißelhalter 4 vorgesehenen Kanal 10 sowie einen Ringkanal 11 und einen Zuführungskanal 12 dem Hohlraum 9 zugeführt, der zwischen dem Stopfen 5 und dem Hohlraum 9 zugeführt, der zwischen dem Stopfen 5 und dem unteren Ende 8 des Meißelschaftes 3 vorgesehen ist. In dem Zuführungskanal 12 ist ein Rückschlagventil 13 vorgesehen. In dem Meißel 1 insbesondere dem Schaft 3 ist zentral ein Wasserkanal 16 vorgesehen, der innerhalb der hülsenartig ausgebildeten Schneide 2 mit einer Düse 17 endet. Am Schaftende 8 ist dem Wasserkanal 16 ein Überdruckventil 18 vorgeschaltet.

Die Arbeitsweise des in dem Ausführungsbeispiel nach Fig. 1 dargestellten Meißels 1 ist wie folgt: Durch den Kanal 10 im Meißelhalter 4 sowie die Kanäle 11, 12 innerhalb des Stopfens 5 wird Niederdruckwasser in den Hohlraum 9 gedrückt. Wenn der Meißel 1 nicht im Eingriff mit dem Mineral ist, wirkt der Wasserdruck auf das Schaftende 8 und verschiebt den Meißel 1 in axialer Richtung, bis das Klemmelement 6 am oberen Ende der Führung 7 anschlägt. Während dieser Zeit bleibt das Überdruckventil 18 geschlossen. Wenn der Meißel 1 bzw. die Schneide 2 in Eingriff mit einem Mieneral steht, wird der Meißel 1 gegen das im Hohlraum 8 befindliche Wasser gedrückt. Das Wasser wird in dem Raum 9 unter Druck gesetzt und strömt über das Überdruckventil 18 in den Kanal 16 und die Düse 17 mit hoher Geschwindigkeit auf die zu kühlenden Flächen. Ein geringer Teil des auf diese Weise vorgespannten Wassers wird über den zwischen Meißelschaft 3 und Meißelhalterung 4 gebildeten Ringspalt nach außen gedrückt, so daß durch das Hochdruckwasser eine freispülende, schmierende und zusätzlich dämfpende wirkung ausgeübt wird.

Das in Fig. 2 gezeigte Ausführungsbeispiel berücksichtigt die Form eines anderen Meißels 1, der mit einer herkömmlichen Schneide 2 ausgerüstet ist. Da kein zentraler Wasserkanal 16 vorgesehen ist, wird das für die Kühlung benötigte Wasser über mindestens einen im Meißelhalter 4 vorgesehenen Wasserkanal 16 zur Düse 17 geführt. Auch hier wird um eine Wasserverdüsung nur im Falle des Eingriffes des Meißels 1 mit einem Mineral zu gewährleisten und um gleichzeitig eine dämpfende Wirkung für den Meißel 1 zu erzielen, das Wasser über ein Überdruckventil 18 abgespritzt.

In dem in Fig. 3 dargestellten Ausführungsbeispiel ist eine weitere Variante eines in einem Meißelhalter 4 gelagerten Meißels 1 gezeigt, dessen Schneide 2 in Verbindung mit dem Schaft 3 röhrenartig ausgebildet ist. In diesem Ausführungsbeispiel wird unter Verwendung eines verschiebbar ausgebildeten Meißels 1 der zwischen Meißelhalterung 4 und Schaft 3 vorgesehene Ringkanal 19 zur Verdüsung des vorgespannten Wassers verwendet, wobei die Öffnung am Ende des Meißelhalters 4 als natürliche Düse 17 geformt ist, die rund um den Meißel 1 das Hochdruckwasser verspritzt.

Nach weiteren nicht in den Zeichnungen dargestellten Ausführungsbeispielen ist es im Rahmen der Erfindung vorstellbar, daß beliebige Meißelformen verwendet werden können, wobei es als Voraussetzung für eine Dämpfung anzusehen ist, daß unterhalb des Staftendes ein die Dämpfung gewährleistender Raum mit entsprechender Wasserzuführung vorhanden ist, und daß eine Möglichkeit geschaffen wird, bei Eingriff des Meißels in das Mineral das auf diese Weise vorgespannte Wasser über entsprechende, innerhalb oder au- Berhalb des Meißels im Bereich des Meißelhalters anzubringende Kanäle und Düsen zu verspritzen.

## Patentansprüche

1. Rundschaftmeißel (1) und Meißelhalter (4), insbesondere für Teilschnittmaschinen des Berg-und Tunnelbaus, bestehend aus dem auswechselbaren und drehbar im Meißelhalter (4) angeordneten Schaft (3) und der am freien Ende und damit außerhalb des Meißelhalters (4) angeordneten Hartmetallschneide (2), wobei der Schaft (3) mittels eines Klemmelements (6) und einer Führung (7) begrenzt im Meißelhalter (4) und dabei mit seinem Schaftende (8) in eine Art Hohlraum bildende Erweiterung verschiebbar ist, dadurch gekennzeichnet,
daß die Erweiterung einmal mit der Zuführungsleitung (10) und zum anderen mit der über ein Ventil (18) verschließbaren und zu Sprühöffnungen bzw. Düsen (17) führenden Leitung (16) verbunden ist und
daß der Hohlraum (9) unterhalb des Schaftendes (8) ausgebildet
und gegen die Zuführungsleitung (10) durch ein Rückschlagventil (13) verschließbar ist und
daß der Leitung (16) ein als Überdruckventil ausgebildetes Ventil (18) zugeordnet ist, sodaß der Meißel (1) im Meißelhalter (4) hydraulisch gedämpft und das durch den Rückstoß des Meißels (1) im Hohlraum (9) hochgespannte Wasser als Kühlmittel verwendet wird.

2. Rundschaftmeißel nach Anspruch 1, dadurch gekennzeichnet, daß der Hohlraum (9) im Meißelhalter (4) über einen Stopfen (5) verschlossen ist.

3. Rundschaftmeißel nach Anspruch 2, dadurch gekennzeichnet, daß der Stopfen (5) einen mit der Zuführungsleitung (10) korrespondierenden Ringkanal (11) und einen das Rückschlagventil (13) aufnehmenden Zuführungskanal (12) aufweist.

4. Rundschaftmeißel nach Anspruch 2, dadurch gekennzeichnet daß der Stopfen (5) und das unter ihn aufnehmende Ende des Meißelhalters (4) ein korrespondierendes Gewinde aufweisen.

5. Rundschaftmeißel nach Anspruch 1, dadurch gekennzeichnet, daß die Düse (17) mittig der als Hülse (20) ausgebildeten Hartmetallschneide (2) und das Ventil (18) am dem Hohlraum (9) zugeordneten Ende des mittig des Schaftes (3) verlaufenden Leitung (16) angeordnet sind.

6. Rundschaftmeißel nach Anspruch 1, dadurch gekennzeichnet, daß die Hartmetallschneide (2) aus dem Schaft (3) röhrenartig herausgeführt ausgebildet ist und das zwischen Schaft (3) und Meißelhalter (4) vorhandene Spiel (19) als Wasserkanal mit Sprühöffnung dient.

## Claims

1. Round-shank pick (1) and pick holder unit (4) in particular for point-attack heading machines for mining and tunnelling, consisting of the interchangeable shank (3) left to rotate free in the pick holder unit (4), and a hard-metal tool (2) arranged on the shank's free end, and thus outside the pick holder unit (4), the shaft (3) being left to axial shift via a clamping element (6) and a guidance (7) over a limited stroke within the pick holder unit (4) so that the shank's end (8) can extent into a bore constituting a hollow space, characterized in that
the bore is connected with an adduction main (10) and a main (16) leading to spray openings or nozzles (17) and fitted with the closing valve (18), and
the hollow space (9) is situated below the shank's end (8)
and can be closed against the adduction main (10) by a check valve (13), and
that a pressure relief valve (18) is fitted to the main (16) so that the pick (1) in the pick holder unit (4) is given hydraulic shock adsorption, and that the water pressurised by the recoil of the pick (1) into the hollow space (9) is used as coolant.

2. Round-shank pick as per claim 1 characterised in that the hollow space (9) in the pick holder unit (4) is closed by a plug (5).

3. Round-shank pick as per claim 2 characterised in that the plug (5) exhibits a ring channel (11) communicating with the adduction main (10), and an adduction channel (12) fitted with a check valve (13).

4. Round-shank pick as per claim 2 characterised in that the plug (5) and the lower end of the pick holder unit (4) housing it, exhibit a corresponding thread.

5. Round-shank pick as per claim 1 characterised in that the nozzle (17) is arranged centrally on the hard-metal tool (2) forming a shell (20), and that the valve (18) is arranged on the hollow space (9) side and of the main (16) arranged centrally in the shank (3).

6. Round-shank pick as per claim 1 characterised in that the hard-metal tool (2) protuding from the shank (3) is tubularly shaped and that the clearance (19) between the shank (3) and the pick holder unit (4) serves as water channel with spray opening.

## Revendications

1. Pic à tige ronde (1) et porte-outil (4), en particulier pour des machines à attaque ponctuelle pour creusement de galeries et de tunnels comprenant : une tige amovible (3) logée dans le porte-outil, libre autour de son axe longitudinale, un outil d'attaque (2) en carbure fritté rapporté au bout libre de la tige, et donc, en dehors du porte-outil (4) ; la tige, via un dispositif de blocage (6) et une douille de guidage (7) étant libre d'un mouvement axial limité dans le porte-outil (4), le bout de la tige (8) pouvant être déplacé dans un alésage constituant une chambre, le tout étant caractérisé par
un alésage communiquant d'un côté avec une arrivée de fluide (10) et de l'autre côté par un conduit (16) vers des gicleurs d'arrosage (17), ce conduit (16) étant obturable par une soupape (18)
la chambre (9) se trouvant en dessous de l'extrémité de la tige (8)
l'arrivée de fluide (10) étant obturable par une soupape non-retour (13)
le conduit (16) ayant un clapet (18) faisant fonction de soupape de sécurité de façon que le pic (1) dans le porte-outil (1) est amorti de manière hydraulique et que son recul provoque dans la chambre une mise sous pression de l'eau, celle-ci, servant d'eau de refroidissement.

2. Pic à tige ronde selon revendication No. 1, caractérisé par la chambre (9) dans le porte-outil (4) fermée par un bouchon (5).

3. Pic à tige ronde selon revendication No. 2, caractérisé par le bouchon (5) pourvu d'un conduit annulaire (11) correspondant avec l'arrivée (10) et une autre adduction (12) pourvue d'une soupape non-retour (13).

4. Pic à tige ronde selon revendication No. 2, caractérisé par le bouchon (5), la partie inférieure du porte-outil (4) recevant ledit bouchon (5) étant pourvue des pas filetés correspondants.

5. Pic à tige ronde selon la revendication No. 1, caractérisé par le gicleur (17) se trouvant au milieu de l'outil d'attaque (2) ayant la forme d'une douille, et par la soupape (18) à l'extrémité de l'arrivée (16) se trouvant au centre de la tige (3) donnant sur la chambre (9).

6. Pic à tige ronde selon revendication No. 1, caractérisé par la mise rapportée en carbure fritté (2) faisant saillie de la tige (3) sous forme d'une douille et par le jeu (19) entre la tige (3) et le porte-outil (4) servant d'adduction d'eau et d'ouverture d'arrosage.
